# EUROPÄISCHE PATENTSCHRIFT

(11) **EP 4 027 839 B1**
(45) Veröffentlichungstag und Bekanntmachung des Hinweises auf die Patenterteilung: **31.07.2024**
(21) Anmeldenummer: 21730511.9
(22) Anmeldetag: 28.05.2021
(51) Int. Cl.: A47F 1/08

(54) **VORRICHTUNG ZUR VEREINZELUNG VON BECHERN EINES BECHERSTAPELS UND VERWENDUNGEN HIERVON**
APPARATUS FOR SEPARATING CUPS IN A STACK OF CUPS, AND USES THEREOF
APPAREIL PERMETTANT DE SÉPARER DES TASSES DANS UN EMPILEMENT DE TASSES ET UTILISATIONS DE CELUI-CI

(30) Priorität: 04.06.2020 DE 102020207032
(43) Veröffentlichungstag der Anmeldung: 20.07.2022
(73) Patentinhaber: WMF GmbH, 73312 Geislingen/Steige (DE)
(72) Erfinder: KOKOSKA, Wolfgang, 73312 Geislingen (DE); MICK, Daniel, 89073 Ulm (DE)
(74) Vertreter: Pfenning, Meinig & Partner mbB
(86) Internationale Anmeldenummer: PCT/EP2021/064337
(87) Internationale Veröffentlichungsnummer: WO 2021/244965

(56) Entgegenhaltungen:
- EP-A1- 2 460 442
- US-A1- 2016 324 333

## Beschreibung

Es wird eine Vorrichtung zur Vereinzelung von Bechern eines Becherstapels bereitgestellt und Verwendungen hiervon vorgeschlagen. Zudem wird ein Getränkesystem und ein Verfahren zur Vereinzelung von Bechern eines Becherstapels vorgestellt. Die erfindungsgemäße Vorrichtung zeichnet sich dadurch aus, dass auf einem Sockel der Vorrichtung beweglich ein Schlitten angeordnet ist, der Becher von einem Becherstapel vereinzeln kann, wobei ein vereinzelter Becher über Schwerkraft durch eine Öffnung des Sockels in eine Öffnung einer am Boden des Sockels fixierten, elastischen Membran fällt und von dieser bis zur Entnahme des Bechers gehalten wird. Der Vorteil hierbei ist, dass hygienisch und zuverlässig vereinzelte Becher eines Becherstapels an einer exakten Position der Vorrichtung bereitgestellt werden und vereinzelte Becher mit einer gleichbleibenden (konstanten) Kraft von der Vorrichtung entnehmbar sind.

Im Stand der Technik werden für Getränkesysteme, die Becher eines Becherstapels mit Getränk befüllen, Vorrichtungen zur Vereinzelung von Bechern eines Becherstapels benötigt. Solche Getränkesysteme können eine Kaffeemaschine zur Herstellung von Heißgetränken (z.B. Cafe Creme, Espresso, Cappuccino und Latte Macchiato) aufweisen. Ferner können über solche Getränkesysteme Mischgetränke bereitgestellt werden, bei denen einem bereitgestellten Kaffee oder einer bereitgestellten Milch zusätzlich Aromastoffe (flüssig oder fest), Toppings (z.B. Schokopulver und/oder Karamellsirup) zugegeben werden. Zudem ist eine Zugabe von Eis (z.B. in Form von Eiswürfeln) und/oder Kaltwasser möglich, um die Bereitstellung von geeistem Kaffee ("iced coffee") und/oder Eiskaffee zu ermöglichen, da bei diesen Getränken die Ausgabetemperatur deutlich niedriger sein muss als die Zubereitungstemperatur.

Die Automatisierung solcher Getränkesysteme erfolgt durch Vorrichtungen, welche die Trinkgefäße zu den einzelnen Ausgabestation transportieren und nach Fertigstellung in einem Ausgabebereich bereitstellen.

Als Trinkgefäße werden bei solchen automatisierten Systemen auf dem Markt weit verbreitete und in allen Größen und Formen verfügbare Becher verwendet. Die Becher sind in der Regel als Stapelbecher verfügbar, d.h. die Grundform der Becher ist konisch und die Becher haben einen Rand in Form eines Wulstes am oberen offene Ende (sog. "Mundrollen").

Die Bereitstellung von Bechern erfolgt in den Getränkesystemen in der Regel über Becherspender ("cup dispenser"), wie sie in der Verkaufsautomatenindustrie verwendet werden. Hier werden die Becherstapel in senkrechten Röhren bevorratet, an deren unterem Ende eine elektrische angetriebene Vereinzelungsvorrichtung angebracht ist.

Die Becher des Becherstapels weisen jedoch eine konische Form auf, die leicht zu einem aneinanderhaften der Becher führt. Dieses Aneinanderhaften wird durch die Anordnung der Becher als Stapel verstärkt, da es beim Stapelvorgang, beim Verpacken, beim Transport, bei der Lagerung und beim Handling des Becherstapels zu einem unterschiedlichen zusammendrücken und komprimieren des Stapels kommen kann, was eine Vereinzelung von Bechern aus diesem Stapel erheblich schwieriger macht. Zudem können die Becher je nach geometrischer Genauigkeit der Becher (Passform) zueinander abdichten und beim Abziehen eines Bechers vom Stapel einen Unterdruck ausbilden, welcher die Entnahmekraft deutlich vergrößert und zu einer Doppelentnahme oder Entnahme von mehreren Bechern führen kann.

Um diese Probleme zu vermeiden wurden Vereinzelungsvorrichtungen entwickelt, die sich dazu eignen, Becher mit hoher Kraft voneinander zu trennen und die eine Entnahme von mehreren Bechern (z.B. eine Doppelentnahme) zu vermeiden.

Eine im Stand der Technik bekannte Vereinzelungsvorrichtung weist mehrere zylindrische Rollen mit einer schraubenförmigen Erhebung auf (d.h. eine Rippe am Umfang), die zwischen den Rand des letzten und vorletzten Bechers eingreift. Durch Drehung der Rollen wird der unterste Becher vom Stapel getrennt und fällt dann durch Schwerkraft nach unten in einen Ausgabebereich oder Schacht, über den er zu einem Ausgabereich des Getränkesystems geleitet wird (WO 2008/141396 A1).

Bei einer anderen Vereinzelungsvorrichtungen aus dem Stand der Technik wird ein keilförmigen Element linear zwischen den Rand des letzten und vorletzten Bechers bewegt und die Becher durch die Bewegung des Keils voneinander abgehoben und getrennt. Hierbei fällt nach dem Trennvorgang nur der unterste, letzte Becher über Schwerkraft in einen Ausgabeschacht des Getränkebereiters fällt (EP 2 460 442 A1).

Die im Stand der Technik bekannten Vereinzelungsvorrichtungen weisen jedoch diverse Nachteile auf.

Erstens ist die Becherausgabe im Getränkeausgabebereich von unten offen, was zu hygienischen Problemen führt. Zweitens kann eine lebensmittelgerechte Reinigung der Vereinzelungsmechanik nicht gewährleistet werden. Drittens müssen vereinzelte Becher, die über Schwerkraft nach unten fallen, entweder während dem Fallen von einem Greifsystem eines Getränkebereiters aufgefangen werden (hierbei kann z.B. ein Danebengreifen nicht ausgeschlossen werden), oder diese werden mehr oder weniger genau in einem Ausgabebereich platziert (hierbei kann z.B. eine Fehlplatzierung und/oder ein Umfallen eines Bechers nicht ausgeschlossen werden), wodurch eine zuverlässige Bereitstellung von vereinzelten Bechern an einer exakten Position von den bekannten Vorrichtungen nicht sichergestellt werden kann.

Ausgehend hiervon war es die Aufgabe der vorliegenden Erfindung, eine Vorrichtung zur Vereinzelung von Bechern eines Becherstapels bereitzustellen, welche die Nachteile aus dem Stand der Technik nicht aufweist. Insbesondere sollte sich die Vorrichtung lebensmittelgerecht reinigen lassen und auf eine hygienische Art und Weise über einen langen Zeitraum zuverlässig vereinzelte Becher eines Becherstapels an einer exakten Position bereitstellen. Ferner sollte eine Kraft, die zur Entnahme vereinzelter Becher von der Vorrichtung nötig ist, möglichst konstant sein. Es sollte zudem ein Getränkesystem mit einer solchen Vorrichtung bereitgestellt werden und Verwendungen und Verfahren in Bezug auf eine solche Vorrichtung vorgeschlagen werden.

Die Aufgabe wird gelöst durch die Vorrichtung mit den Merkmalen von Anspruch 1, das Getränkesystem gemäß Anspruch 10, die Verwendung gemäß Anspruch 11 und das Verfahren gemäß Anspruch 12.

Erfindungsgemäß wird eine Vorrichtung zur Vereinzelung von Bechern eines Becherstapels bereitgestellt, enthaltend
a) einen Köcher mit einer runden Köcheröffnung zur Aufnahme von Bechern eines Becherstapels; und
b) einen Sockel mit einer oberen Grundfläche, einer unteren Grundfläche und einer sich von der oberen bis zur unteren Grundfläche erstreckenden runden Sockelöffnung zur Aufnahme von Bechern eines Becherstapels, wobei der Köcher dergestalt an der oberen Grundfläche des Sockels fixiert ist, dass die runde Öffnung des Köchers um die Sockelöffnung angeordnet ist;
c) einen Schlitten zur Vereinzelung von Bechern eines Becherstapels, wobei der Schlitten auf der oberen Grundfläche des Sockels beweglich angeordnet ist,
   wobei in einer Ruheposition des Schlittens ein unteres Auflageelement des Schlittens konfiguriert ist, einem untersten, letzten Becher eines Becherstapels eine untere Auflagefläche zu bieten, und
   wobei in einer Vereinzelungsposition des Schlittens das untere Auflageelement des Schlittens konfiguriert ist, dem untersten, letzten Becher eines Becherstapels keine untere Auflagefläche zu bieten und ein oberes Auflageelement des Schlittens konfiguriert ist, einem vorletzten Becher eines Becherstapels eine obere Auflagefläche zu bieten;
dadurch gekennzeichnet, dass
an der unteren Grundfläche des Sockels eine elastische Membran angeordnet ist, die eine Öffnung aufweist, wobei die Öffnung der elastischen Membran um die Sockelöffnung angeordnet ist und kleiner ist als die Sockelöffnung, wobei die elastische Membran konfiguriert ist, Bechern eines Becherstapels eine Auflagefläche zu bieten,
wobei der Schlitten konfiguriert ist, bei einer Bewegung von der Ruheposition in die Vereinzelungsposition ein Abstreifelement des oberen Auflageelements zwischen den letzten und vorletzten Becher eines Becherstapels zu schieben und den letzten vom vorletzten Becher zu trennen, sodass der letzte Becher über Schwerkraft durch die Sockelöffnung in die Öffnung der elastischen Membran fällt und von der elastischen Membran gehalten wird.

Über den Köcher kann die Vorrichtung mit einem Becherstapel beladen werden, wobei die runde Köcheröffnung des Köchers den Becherstapel aufnimmt. In einer bevorzugten Ausgestaltungsform der Vorrichtung weist die Vorrichtung Becher eines Becherstapels auf. In diesem Fall hat der Köcher der Vorrichtung in seiner runden Köcheröffnung Becher eines Becherstapels (d.h. einen Becherstapel mit mindestens zwei Bechern) aufgenommen. Der Becherstapel sitzt in der Ruheposition des Schlittens auf der unteren Auflagefläche des unteren Auflageelements auf. Die Vereinzelung der Becher erfolgt über ein Bewegen des Schlittens von der Ruheposition in die Vereinzelungsposition des Schlittens. Diese lineare Bewegung des Schlittens kann über einen Elektromotor angetrieben werde. Bei der Bewegung von der Ruheposition in die Vereinzelungsposition schiebt sich das Abstreifelement des oberen Auflageelements zwischen den letzten (d.h. untersten) und vorletzten (d.h. über dem untersten befindlichen) Becher des Becherstapels und trennt bei dieser Bewegung den letzten vom vorletzten Becher des Becherstapels, in dem der vorletzte Becher bzw. der Becherstapel vom letzten (d.h. untersten) Becher abgehoben wird.

In der Vereinzelungsposition des Schlittens liegt der über dem vereinzelten Becher befindliche Becher bzw. Becherstapel auf der oberen Auflagefläche des oberes Auflageelement auf, d.h. wird von dieser davon abgehalten, über Schwerkraft durch die Sockelöffnung in die Öffnung der elastischen Membran zu fallen. Da die untere Auflagefläche des unteren Auflageelements in der Vereinzelungsposition des Schlittens dem vereinzelten, untersten Becher jedoch keine Auflagefläche (mehr) bietet, fällt dieser über die Schwerkraft durch die Sockelöffnung in die Öffnung der elastischen Membran und wird dort von der elastischen Membran gehalten, da diese dem Becher eine Auflagefläche bietet.

Durch das Halten des vereinzelten Bechers über die elastische Membran wird dieser exakt in einem Ausgabebereich positioniert und es erfordert eine definierte Kraft, um die Haltekraft der elastischen Membran zu überwinden und den Becher über eine Abziehbewegung von der Vorrichtung zu entnehmen. Der Becher und die elastische Membran bilden zusätzlich eine Abdichtung vom Innenleben der Vorrichtung zum Lebensmittelbereich, wodurch verhindert wird, dass Flüssigkeiten (z.B. Getränkespritzer und/oder Reinigungsmittel) und Fremdkörper in das Innere der Vorrichtung, in das Becherinnere und an den oberen Becherrand (z.B. die Mundrollen) gelangen. Folglich erlaubt die erfindungsgemäße Vorrichtung eine sehr hygienische Vereinzelung von Bechern eines Becherstapels.

Neben der Abdichtung ist die Positionierung und die konstante Entnahmekraft von Vorteil, da in Getränkesystemen oft Robotersysteme eingesetzt werden (z.B. Knickarmroboter bzw. Gelenkarmroboter), die mit einem Greifer zur Aufnahme eines vereinzelten Bechers vorgesehen sind und eine bestimmte Entnahmeposition und Entnahmekraft bei einem von einer Vorrichtung vereinzelten Becher erwarten. Wäre die Position und/oder Entnahmekraft nicht (über lange Zeiträume) konstant, würde dies zu Problemen beim Betrieb führen, d.h. ein störungsfreier Langzeitbetrieb könnte nicht sichergestellt werden.

Zusammenfassend wird festgehalten, dass die erfindungsgemäße Vorrichtung einzelne Becher eines Becherstapels zuverlässig vereinzelt, an einer exakten Position der Vorrichtung mit einer definierten, konstanten Entnahmekraft zur Entnahme anbietet und zudem das Becherinnere und den Becherrand der bereitgestellten Becher vor Kontaminationen (z.B. durch Schmutz o.ä.) schützt.

Die runde Sockelöffnung und/oder runde Köcheröffnung der Vorrichtung kann einen Durchmesser aufweisen, der größer ist als der größte Randdurchmesser der Becher eines Becherstapels. Bevorzugt ist der Durchmesser 1% bis 10% größer, besonders bevorzugt 2 bis 8% größer, als der größte Randdurchmesser der Bechers eines Becherstapels. In der Regel liegt dieser Größenunterschied in einem Bereich von 1 mm bis 8 mm. Als größter Randdurchmesser ist der größte Durchmesser gemeint, d.h. die größte räumliche Ausdehnung der Öffnung der Becher, inklusive einer Mundrolle der Becher (falls vorhanden). Mit dem Begriff "Mundrolle" ist ein Überstand gemeint, den ein Becher an seinem oberen Ende aufweisen kann. Solcherlei Überstände sind gut geeignet, um eine Auflagefläche zu bilden, mit dem sich ein Becher auf einer Auflagefläche (z.B. des Schlittens und/oder der elastischen Membran) abstützen kann.

In einer bevorzugten Ausgestaltungsform ist das erste Auflageelement und/oder zweite Auflageelement in dem Schlitten nicht höhenverstellbar und/oder nicht breitenverstellbar. Anders ausgedrückt sind das erste und/oder zweite Auflageelement in diesem Fall fest und unveränderbar an dem Schlitten fixiert, d.h. für eine bestimmte Bechergröße ausgelegt. Der Vorteil dieser Ausgestaltungsform ist, dass nicht erst die richtige Einstellung für bestimmte Becher eines Becherstapels gefunden werden muss. Ferner besteht ein Schutz vor einer versehentlichen Veränderung durch einen Benutzer. Es ist jedoch auch denkbar, dass das erste Auflageelement und/oder zweite Auflageelement in dem Schlitten höhenverstellbar und/oder breitenverstellbar angeordnet sind, d.h. nicht fest, sondern veränderbar an dem Schlitten fixiert sind. Ein Vorteil in diesem Fall ist, dass eine schnelle Anpassung der Vorrichtung an verschiedene Bechergeometrien eines Becherstapels vorgenommen werden kann.

Bevorzugt ist das ersten Auflageelement und/oder zweite Auflageelement so ausgestaltet, dass es Mundrollen von Bechern eines Becherstapels eine Auflagefläche bietet. Dies hat den Vorteil, dass die Becher symmetrisch in Bezug auf ihrer Becherachse auf den Auflageflächen zum liegen kommen, d.h. weniger "schief" auf den Auflageflächen zum liegen kommen. In diesem Fall bietet ein zur Sockelöffnung naher Teil des ersten Auflageelements den Mundrollen der Becher des Becherstapels eine Auflagefläche, um den Becherstapel in der Ruheposition zu stützen und ein zur Sockelöffnung entfernter Teil des ersten Auflageelements bietet den Mundrollen der Becher des Becherstapels keine Auflagefläche, damit in der Vereinzelungsposition des Schlittens der jeweils unterste, vereinzelte Becher über Schwerkraft durch die Sockelöffnung in die Öffnung der elastischen Membran fallen kann.

Die unteren Auflagefläche des unteren Auflageelements kann im wesentlichen parallel zur oberen Grundfläche des Sockels angeordnet sein, bevorzugt in einem Winkel im Bereich von 0° bis 2°, bevorzugt 0° bis 1°, zur oberen Grundfläche des Sockels angeordnet sein.

Ferner kann die untere Auflagefläche des unteren Auflageelements einen Abstand zur elastischen Membran aufweisen, der im Bereich von 5 mm bis 100 mm, bevorzugt 10 mm bis 80 mm, besonders bevorzugt 20 mm bis 70 mm, ganz besonders bevorzugt 30 mm bis 60 mm, insbesondere 40 mm bis 50 mm, liegt. Diese Abstand definiert die "Fallhöhe" des jeweils untersten, vereinzelten Bechers bis zur elastischen Membran der Vorrichtung (in der Vereinzelungsposition des Schlittens).

Die obere Auflagefläche, insbesondere das Abstreifelement der oberen Auflagefläche, ist bevorzugt zumindest bereichsweise keilförmig ausgebildet, wobei die Spitze des Keils in Richtung einer Hochachse eines in der Vorrichtung befindlichen (d.h. in dem Köcher der Vorrichtung aufgenommenen) Becherstapels zeigt. Der Vorteil eines spitzen Keils ist, dass sich das Abstreifelement mit der Spitze des Keils in den Zwischenraum zwischen zwei Bechern schieben kann und die zwei Becher somit auseinandertreiben kann.

Die obere Auflagefläche, insbesondere das Abstreifelement der oberen Auflagefläche, kann an einem Punkt, welcher der Sockelöffnung am nächsten ist, einen Abstand zur unteren Auflagefläche aufweist, der kleiner ist als der Abstand zwischen zwei Bechern in einem Becherstapel und größer ist als die Höhe von Mundrollen der Becher in einem Becherstapel. Dieser Abstand bestimmt, ab welcher Höhe gegenüber der unteren Auflagefläche das Abstreifelement der oberen Auflagefläche auf den Becherstapel trifft. Der Abstand muss mindestens so groß sein wie eine Höhe der Mundrollen der Becher entlang der Becherachse, damit das Abstreifelement in den Zwischenraum zwischen zwei aufeinanderfolgenden Bechern eines Becherstapels bewegt werden kann.

Die obere Auflagefläche, insbesondere das Abstreifelement der oberen Auflagefläche, kann zumindest bereichsweise einen Anstieg aufweisen, wobei der Anstieg einen Steigungswinkel im Bereich von 5° bis 60°, bevorzugt 10° bis 50°, besonders bevorzugt 20° bis 40°, insbesondere 30° bis 35°, aufweist. Insbesondere erstreckt sich der Anstieg über eine Länge von 25 bis 35 mm, d.h. auf dieser Länge wird die Steigung des Anstiegs realisiert. Je flacher die Steigung, desto mehr Weg muss der Schlitten zurücklegen, um den Becherstapel gegenüber dem untersten Becher um eine bestimmte Höhe anzuheben. Höhere Steigungen sind bevorzugt, da ein starkes Anheben auf einem kurzen Weg erfolgen kann. Die Steigung darf jedoch nicht zu hoch sein, da sonst im Falle eines hohen Reibungskoeffizienten zwischen der oberen Auflagefläche und einer Auflagefläche des vorletzten Bechers (z.B. einer unteren Mundrollenfläche des vorletzten Bechers) eine zu starke Kraft in Richtung der Becherachse ausgeübt wird und der vorletzte Becher (optional auch weitere Becher darüber) somit von der Bewegung des Schlittens in die Vereinzelungsposition zusammengedrückt werden kann, was einen oder mehrere Becher des Becherstapels beschädigen kann.

In einer bevorzugten Ausgestaltungsform etabliert die obere Auflagefläche, insbesondere das Abstreifelement der oberen Auflagefläche, entlang der oberen Auflagefläche einen Höhenunterschied, der größer ist als der Abstand zwischen zwei Bechern in einem zu vereinzelnden Becherstapel, bevorzugt mindestens 10%, besonders bevorzugt mindestens 20%, ganz besonders bevorzugt mindestens 50%, optional maximal 100%, größer ist als der Abstand zwischen zwei Bechern im Becherstapel. Durch handelsübliche Becher bzw. Becherstapel kann sich hierdurch ein Höhenunterschied von mehr als 10 mm, bevorzugt 10 mm bis 20 mm, besonders bevorzugt 12 mm bis 18 mm, insbesondere 14 mm bis 16 mm, ergeben. Je größer der Höhenunterschied, desto zuverlässiger werden zwei ineinandergesteckte Becher eines Becherstapels voneinander getrennt. Der Höhenunterschied sollte jedoch nicht zu hoch sein, da ein großer Höhenunterschied ein hohes Abheben des Becherstapels über dem untersten, letzten Becher, bewirkt, was unter Umständen mehr Energie als nötig bei jedem Vereinzelungsvorgang verbrauchen kann.

Die elastische Membran der Vorrichtung weist bevorzugt eine Öffnung mit einen Durchmesser auf, der kleiner ist als der größte Randdurchmesser der Becher des Becherstapels, bevorzugt 1% bis 10%, bevorzugt 2 bis 8%, kleiner ist als der größte Randdurchmesser der Becher des Becherstapels. Je kleiner der Durchmesser der Öffnung, desto höher kann die Haltekraft auf den vereinzelten Becher sein, d.h. desto höher ist auch die Kraft, die nötig ist, um den Becher (z.B. von einem Roboterarm) von der Vorrichtung zu entnehmen.

Die elastische Membran kann eine Dicke im Bereich von 0,3 mm bis 12 mm, bevorzugt 0,5 mm bis 10 mm, besonders bevorzugt 1 mm bis 5 mm, aufweisen. Je dicker die Membran, desto höher ist die Kraft, die nötig ist, um den Becher (z.B. von einem Roboterarm) von der Vorrichtung zu entnehmen und desto zuverlässiger wird der vereinzelte Becher durch die Membran gehalten.

Die Membran kann ein Elastomer enthalten oder daraus bestehen, bevorzugt ein thermoplastisches Elastomer und/oder ein Silikon-Elastomer enthalten oder daraus bestehen.

Ferner kann die elastische Membran eine Shore A Härte, nach DIN ISO 7619.1, im Bereich von 40° bis 90° Shore A, bevorzugt 50° bis 70° Shore A, insbesondere 55° bis 65° Shore A, aufweisen.

In einer bevorzugten Ausgestaltungsform enthält die Vorrichtung eine Bodenplatte mit einer runden Öffnung. Die Bodenplatte ist bevorzugt dergestalt an der unteren Grundfläche des Sockels angeordnet, bevorzugt fixiert, dass die runde Öffnung der Bodenplatte um die Sockelöffnung angeordnet ist. Die Bodenplatte weist bevorzugt eine runde Öffnung mit einem Durchmesser auf, der mindestens so groß ist wie der Durchmesser der Sockelöffnung. Ferner fixiert die Bodenplatte bevorzugt die elastische Membran an der unteren Grundfläche des Sockels, wobei der Durchmesser der runden Öffnung der Bodenplatte kleiner ist als die maximale Ausdehnung der elastischen Membran (d.h. des maximalen Durchmessers der elastischen Membran). Vorteil hierbei ist, dass die elastische Membran von der Bodenplatte fest an der unteren Grundfläche des Sockels gehalten wird und durch ein Abmontieren der Bodenplatte ausgewechselt werden kann, falls dies nötig sein sollte.

Der Schlitten der erfindungsgemäßen Vorrichtung kann auf dem Sockel über die Kraft eines Elektromotors bewegbar sein. Der Elektromotor kann Teil der Vorrichtung sein oder Teil eines Getränkesystems sein, das die Vorrichtung aufweist.

Die erfindungsgemäße Vorrichtung kann ein Rückstellelement enthalten, das dazu geeignet ist, den Schlitten auf der Grundfläche des Sockels in die Ruheposition zu bewegen, wobei das Rückstellelement bevorzugt ein Bauteil ausgewählt aus der Gruppe bestehend aus Federelement, elektromotorisch angetriebener Hebel, elektromotorisch angetriebene Kurvenscheibe, elektromotorisch angetriebene Exzenterscheibe und Kombinationen hiervon enthält oder daraus besteht, wobei das Bauteil besonders bevorzugt mindestens ein Federelement, insbesondere mindestens zwei Federelemente, enthält oder daraus besteht. Der Vorteil an einem Federelement als Rückstellelement ist, dass das Rückstellen des Schlittens sehr schnell erfolgen kann.

Die Vorrichtung kann einen Aktor enthalten, der dazu geeignet ist, den Schlitten auf der Grundfläche des Sockels in Richtung der Vereinzelungsposition zu bewegen, wobei der Aktor bevorzugt ein Bauteil ausgewählt aus der Gruppe bestehend aus Federelement, elektromotorisch angetriebener Hebel, elektromotorisch angetriebene Kurvenscheibe, elektromotorisch angetriebene Exzenterscheibe und Kombinationen hiervon enthält oder daraus besteht, wobei das Bauteil besonders bevorzugt ein Bauteil ausgewählt aus der Gruppe bestehend aus elektromotorisch angetriebener Hebel, elektromotorisch angetriebene Kurvenscheibe, elektromotorisch angetriebene Exzenterscheibe und Kombinationen hiervon enthält oder daraus besteht.

Die lineare Bewegung des Schlittens kann auch über ein kombiniertes Hebel-Federsystem erfolgen. Der Hebel wird elektromotorischen angetrieben und die Feder sorgt für die nötige Rückstellkraft. Über Einstellen eines alternierenden Recht- und Linkslauf des Motors können mit einem einzelnen Elektromotor Antrieb zwei Schlitten einer einzigen oder mehrerer erfindungsgemäßen Vorrichtung(en) angetrieben werden.

Erfindungsgemäß wird ferner ein Getränkesystem bereitgestellt, das eine erfindungsgemäße Vorrichtung enthält.

Das Getränkesystem weist bevorzugt eine Kaffeemaschine auf.

Ferner kann das Getränkesystem einen Greifer enthalten, der zur Aufnahme eines von der erfindungsgemäßen Vorrichtung vereinzelten Bechers konfiguriert ist, wobei der Greifer besonders bevorzugt ausgewählt ist aus der Gruppe bestehend aus Knickarmgreifer, Gelenkarmgreifer, Portalsystemgreifer und Kombinationen hiervon.

Es wird zudem die Verwendung einer erfindungsgemäßen Vorrichtung oder eines erfindungsgemäßen Getränkesystems zur Vereinzelung von Bechern eines Becherstapels vorgeschlagen.

Darüber hinaus wird ein Verfahren zur Vereinzelung von Bechern eines Becherstapels vorgestellt. Das Verfahren umfasst ein Bewegen eines Abstreifelements eines beweglich auf einem Sockel angeordneten Schlittens zwischen einen letzten und vorletzten Becher eines Becherstapels, wobei der letzte Becher vom vorletzten Becher des Becherstapels getrennt wird und der letzte Becher über Schwerkraft durch eine Sockelöffnung des Sockels in eine Öffnung einer elastischen Membran fällt, die an einer Unterseite des Sockels um die Sockelöffnung fixiert ist, und dort von der elastischen Membran gehalten wird.

In einer bevorzugten Ausführungsform wird das erfindungsgemäße Verfahren mit einer erfindungsgemäßen Vorrichtung oder einem erfindungsgemäßen Getränkebereiter durchgeführt.

Anhand der nachfolgenden Figuren soll der erfindungsgemäße Gegenstand näher erläutert werden, ohne diesen auf die hier dargestellten, spezifischen Ausgestaltungsformen einschränken zu wollen.

Figur 1 zeigt schematisch den Aufbau einer erfindungsgemäßen Vorrichtung zur Vereinzelung von Bechern eines Becherstapels. Die Vorrichtung weist einen Köcher 2 mit einer runden Köcheröffnung 3 zur Aufnahme von Bechern eines Becherstapels (nicht gezeigt) auf. Der Köcher 2 ist dergestalt auf einem Sockel 4, der eine oberen Grundfläche 5, eine untere Grundfläche 6 und eine sich von der oberen Grundfläche 5 bis zur unteren Grundfläche 6 erstreckenden runde Sockelöffnung 7 zur Aufnahme von Bechern eines Becherstapels aufweist, fixiert, dass die runde Öffnung 3 des Köchers 2 um die Sockelöffnung 7 angeordnet ist. Auf dem Sockel 4 ist ein Schlitten 8 zur Vereinzelung von Bechern eines Becherstapels angeordnet, wobei der Schlitten 8 auf der oberen Grundfläche 5 des Sockels 4 beweglich angeordnet ist. In einer Ruheposition des Schlittens ist ein unteres Auflageelement 9 des Schlittens 8 konfiguriert, einem untersten, letzten Becher eines Becherstapels eine untere Auflagefläche zu bieten. In einer Vereinzelungsposition des Schlittens 8 ist das untere Auflageelement 9 konfiguriert, dem untersten, letzten Becher eines Becherstapels keine untere Auflagefläche (mehr) zu bieten und ein oberes Auflageelement 10 des Schlittens 8 konfiguriert, einem vorletzten Becher eines Becherstapels eine obere Auflagefläche zu bieten. An der unteren Grundfläche des Sockels 4 ist eine elastische Membran 11 angeordnet, die eine Öffnung 12 aufweist, wobei die Öffnung 12 der elastischen Membran 11 um die Sockelöffnung 7 angeordnet ist und kleiner ist als die Sockelöffnung 7, wobei die elastische Membran 11 konfiguriert ist, Bechern eines Becherstapels eine Auflagefläche zu bieten. Der Schlitten 8 der Vorrichtung ist konfiguriert, bei einer Bewegung von der Ruheposition in die Vereinzelungsposition, beispielsweise entgegen der Federkraft von mindestens einem Federelement 15, ein Abstreifelement des oberen Auflageelements 10 zwischen den letzten und vorletzten Becher eines Becherstapels zu schieben und den letzten vom vorletzten Becher zu trennen, sodass der letzte Becher über Schwerkraft durch die Sockelöffnung 7 in die Öffnung 12 der elastischen Membran 11 fällt und von der elastischen Membran 11 gehalten wird. Die elastische Membran 11 ist über eine Bodenplatte 13, die eine Öffnung 14 aufweist, an der unteren Grundfläche 6 des Sockels 4 fixiert.

Figur 2A zeigt eine Ansicht von der Seite auf eine erfindungsgemäße Vorrichtung und Figur 2B zeigt eine Ansicht von oben auf eine erfindungsgemäße Vorrichtung, die mit Bechern 1 eines Becherstapels beladen ist. Die Becher 1 des Becherstapels sind innerhalb des Köchers 2 angeordnet und werden von der unteren Auflagefläche des Schlitten gehalten. Die Bodenplatte 13 fixiert die elastische Membran 11 an der unteren Grundfläche des Sockels 4. Die Federelemente 15 üben eine Rückstellkraft auf den Schlitten aus, welche den Schlitten in der Ruheposition hält. Wird entgegen der Rückstellkraft der Federelemente 15 über den Hebel 16 eine Kraft auf den Schlitten in Richtung der Öffnung des Sockels 4 ausgeübt (z.B. mithilfe eines Elektromotors), bewegt sich der Schlitten von der Ruheposition in die Vereinzelungsposition der Vorrichtung, d.h. das Abstreifelement des oberen Auflageelements des Schlittens schiebt sich zwischen zwei Becher 1 eines Becherstapels und trennt diese voneinander. Der unterste Becher 1 fällt dann durch die Sockelöffnung in die Öffnung der elastischen Membran 11 und wird von der elastischen Membran 11 an Ort und Stelle gehalten. Der vorletzte Becher 1 (und Becher über diesem) werden durch das obere Auflageelement des Schlittens entlang seiner oberen Auflagefläche nach oben gehoben. Wird die Kraft auf den Hebel 16 wieder gelöst, stellt die Kraft der Federelemente 15 den Schlitten automatisch von der Vereinzelungsposition in die Ruheposition. Dadurch wird der vorletzte Becher 1 (und Becher über diesem) von der oberen Auflagefläche des oberen Auflageelements zur unteren Auflagefläche des unteren Auflageelements geschoben und durch eine erneute Betätigung des Hebels 16 startet ein erneuter Vereinzelungsvorgang.

Figur 3A zeigt eine Ansicht von schräg oben auf die Vorderseite einer erfindungsgemäßen Vorrichtung, die mit Bechern 1 eines Becherstapels beladen ist, Figur 3B eine Ansicht von schräg oben auf die Seite einer erfindungsgemäßen Vorrichtung, die mit Bechern 1 eines Becherstapels beladen ist und Figur 3C eine Ansicht von schräg oben auf die Seite einer erfindungsgemäßen Vorrichtung ohne Becher eines Becherstapels. In den Figuren 3A und 3B ist erkennbar, dass der unterste Becher 1 des Becherstapels auf der untersten Auflagefläche des untersten Auflageelements 9 aufliegt. In dieser Ruheposition des Schlittens 8 liegt noch kein Becher auf der oberen Auflagefläche des oberen Auflageelements 10 auf. In der Vereinzelungsposition des Schlittens 8 (nicht dargestellt) fällt der unterste Becher 1 durch die Öffnung des Sockels 5, da ihm das untere Auflageelement 9 in der Vereinzelungsposition keine Auflagefläche (mehr) bietet. Der unterste Becher 1 wird von der elastischen Membran 11, die über die Bodenplatte 13 an der Unterseite des Sockels 5 fixiert ist, in Position gehalten und ist mit einer konstanten Entnahmekraft von der Vorrichtung entnehmbar. Der vorletzte Becher (und Becher über diesem), der durch die Bewegung des Schlittens 5 in Richtung der Öffnung des Sockels 5 vom letzten, untersten Becher 1 abgehoben wurde, liegen dann auf der oberen Auflagefläche des oberen Auflageelements 10 des Schlittens 8 auf. In Figur 3C sind das untere Auflageelement 9 und das Abstreifelement 17 des oberen Auflageelements 10 besonders gut erkennbar, da die Becher des Becherstapels nicht dargestellt sind.

### Bezugszeichenliste

- 1:: Becher;
- 2:: Köcher;
- 3:: Köcheröffnung;
- 4:: Sockel;
- 5:: obere Grundfläche des Sockels;
- 6:: unter Grundfläche des Sockels;
- 7:: Sockelöffnung;
- 8:: Schlitten zur Vereinzelung von Bechern;
- 9:: unteres Auflageelement des Schlittens;
- 10:: oberes Auflageelement des Schlittens;
- 11:: elastische Membran;
- 12:: Öffnung der elastischen Membran;
- 13:: Bodenplatte;
- 14:: Öffnung der Bodenplatte;
- 15:: Rückstellelement (z.B. Feder);
- 16:: Aktor (z.B. Hebel);
- 17:: Abstreifelement des oberen Auflageelements.

## Patentansprüche

1. Vorrichtung zur Vereinzelung von Bechern (1) eines Becherstapels, enthaltend
a) einen Köcher (2) mit einer runden Köcheröffnung (3) zur Aufnahme von Bechern (1) eines Becherstapels; und
b) einen Sockel (4) mit einer oberen Grundfläche (5), einer unteren Grundfläche (6) und einer sich von der oberen bis zur unteren Grundfläche (6) erstreckenden runden Sockelöffnung (7) zur Aufnahme von Bechern (1) eines Becherstapels, wobei der Köcher (2) dergestalt an der oberen Grundfläche (5) des Sockels (4) fixiert ist, dass die runde Öffnung des Köchers (2) um die Sockelöffnung (7) angeordnet ist;
c) einen Schlitten (8) zur Vereinzelung von Bechern (1) eines Becherstapels, wobei der Schlitten (8) auf der oberen Grundfläche (5) des Sockels (4) beweglich angeordnet ist,
wobei in einer Ruheposition des Schlittens (8) ein unteres Auflageelement (9) des Schlittens (8) konfiguriert ist, einem untersten, letzten Becher (1) eines Becherstapels eine untere Auflagefläche zu bieten, und
wobei in einer Vereinzelungsposition des Schlittens (8) das untere Auflageelement (9) des Schlittens (8) konfiguriert ist, dem untersten, letzten Becher (1) eines Becherstapels keine untere Auflagefläche zu bieten und ein oberes Auflageelement (10) des Schlittens (8) konfiguriert ist, einem vorletzten Becher eines Becherstapels eine obere Auflagefläche zu bieten,
**dadurch gekennzeichnet, dass**
an der unteren Grundfläche (6) des Sockels (4) eine elastische Membran (11) angeordnet ist, die eine Öffnung (12) aufweist, wobei die Öffnung (12) der elastischen Membran (11) um die Sockelöffnung (7) angeordnet ist und kleiner ist als die Sockelöffnung (7), wobei die elastische Membran (11) konfiguriert ist, Bechern (1) eines Becherstapels eine Auflagefläche zu bieten,
wobei der Schlitten (8) konfiguriert ist, bei einer Bewegung von der Ruheposition in die Vereinzelungsposition ein Abstreifelement (17) des oberen Auflageelements (10) zwischen den letzten und vorletzten Becher eines Becherstapels zu schieben und den letzten vom vorletzten Becher zu trennen, sodass der letzte Becher (1) über Schwerkraft durch die Sockelöffnung (7) in die Öffnung (12) der elastischen Membran (11) fällt und von der elastischen Membran (11) gehalten wird.

2. Vorrichtung gemäß Anspruch 1, **dadurch gekennzeichnet, dass** die runde Sockelöffnung (7) und/oder runde Köcheröffnung (3) einen Durchmesser aufweist, der größer ist als der wie der größte Randdurchmesser der Becher (1) des Becherstapels, bevorzugt einen Durchmesser der 1% bis 10% größer, besonders bevorzugt 2 bis 8% größer, ist als der größte Randdurchmesser der Bechers (1) eines Becherstapels.

3. Vorrichtung gemäß einem der vorhergehenden Ansprüche, **dadurch gekennzeichnet, dass** das ersten Auflageelement (9) und/oder zweite Auflageelement (10)
i) des Schlittens (8) nicht höhenverstellbar und/oder nicht breitenverstellbar ist/sind; und/oder
ii) Mundrollen von Bechern (1) eines Becherstapels eine Auflagefläche bietet/bieten.

4. Vorrichtung gemäß einem der vorhergehenden Ansprüche, **dadurch gekennzeichnet, dass** die unteren Auflagefläche
i) im wesentlichen parallel zur oberen Grundfläche (5) des Sockels (4) angeordnet ist, bevorzugt in einem Winkel im Bereich von 0° bis 2°, bevorzugt 0° bis 1°, zur oberen Grundfläche (5) des Sockels (4) angeordnet ist; und/oder
ii) einen Abstand zur elastischen Membran (11) aufweist, der im Bereich von 5 mm bis 100 mm, bevorzugt 10 mm bis 80 mm, besonders bevorzugt 20 mm bis 70 mm, ganz besonders bevorzugt 30 mm bis 60 mm, insbesondere 40 mm bis 50 mm, liegt.

5. Vorrichtung gemäß einem der vorhergehenden Ansprüche, **dadurch gekennzeichnet, dass** die obere Auflagefläche, insbesondere das Abstreifelement (17) der oberen Auflagefläche,
i) zumindest bereichsweise keilförmig ausgebildet ist, wobei die Spitze des Keils in Richtung einer Hochachse eines in der Vorrichtung befindlichen Becherstapels zeigt; und/oder
ii) an einem Punkt, welcher der Sockelöffnung (7) am nächsten ist, einen Abstand zur unteren Auflagefläche aufweist, der kleiner ist als der Abstand zwischen zwei Bechern in einem Becherstapel und größer ist als die Höhe von Mundrollen der Becher (1) in einem Becherstapel; und/oder
iii) zumindest bereichsweise, bevorzugt in einem Bereich, der sich von der Sockelöffnung (7) entfernt, einen Anstieg aufweist, wobei der Anstieg einen Steigungswinkel im Bereich von 5° bis 60°, bevorzugt 10° bis 50°, besonders bevorzugt 20° bis 40°, insbesondere 30° bis 35°, aufweist und sich optional über eine Länge von 25 bis 35 mm, erstreckt; und/oder
iv) einen Höhenunterschied entlang der oberen Auflagefläche etabliert, der größer ist als der Abstand zwischen zwei Bechern in einem zu vereinzelnden Becherstapel, bevorzugt mindestens 10%, besonders bevorzugt mindestens 20%, ganz besonders bevorzugt mindestens 50%, optional maximal 100%, größer ist als der Abstand zwischen zwei Bechern im Becherstapel.

6. Vorrichtung gemäß einem der vorhergehenden Ansprüche, **dadurch gekennzeichnet, dass** die elastische Membran (11)
i) eine Öffnung (12) mit einen Durchmesser aufweist, der kleiner ist als der größte Randdurchmesser der Becher (1) des Becherstapels, bevorzugt 1% bis 10%, bevorzugt 2 bis 8%, kleiner ist als der größte Randdurchmesser der Becher (1) des Becherstapels; und/oder
ii) eine Dicke im Bereich von 0,3 mm bis 12 mm, bevorzugt 0,5 mm bis 10 mm, besonders bevorzugt 1 mm bis 5 mm, aufweist;
und/oder
iii) ein Elastomer enthält oder daraus besteht, bevorzugt ein thermoplastisches Elastomer und/oder ein Silikon-Elastomer enthält oder daraus besteht; und/oder
iv) eine Shore A Härte, nach DIN ISO 7619.1, im Bereich von 40° bis 90° Shore A, bevorzugt 50° bis 70° Shore A, insbesondere 55° bis 65° Shore A, aufweist.

7. Vorrichtung gemäß einem der vorhergehenden Ansprüche, **dadurch gekennzeichnet, dass** die Vorrichtung eine Bodenplatte (13) mit einer runden Öffnung (14) enthält, wobei die Bodenplatte (13) bevorzugt
i) dergestalt an der unteren Grundfläche (6) des Sockels (4) angeordnet, bevorzugt fixiert ist, dass die runde Öffnung (14) der Bodenplatte (13) um die Sockelöffnung (7) angeordnet ist;
ii) eine runde Öffnung (14) mit einem Durchmesser aufweist, der mindestens so groß ist wie der Durchmesser der Sockelöffnung (7); und/oder
iii) die elastische Membran (11) an der unteren Grundfläche (6) des Sockels (4) fixiert, wobei der Durchmesser der runden Öffnung (14) der Bodenplatte (13) kleiner ist als die maximale Ausdehnung der elastischen Membran (11).

8. Vorrichtung gemäß einem der vorhergehenden Ansprüche, **dadurch gekennzeichnet, dass** die Vorrichtung ein Rückstellelement (15) enthält, das dazu geeignet ist, den Schlitten (8) auf der Grundfläche des Sockels (4) in die Ruheposition zu bewegen, wobei das Rückstellelement (15) bevorzugt ein Bauteil ausgewählt aus der Gruppe bestehend aus Federelement, elektromotorisch angetriebener Hebel, elektromotorisch angetriebene Kurvenscheibe, elektromotorisch angetriebene Exzenterscheibe und Kombinationen hiervon enthält oder daraus besteht, wobei das Bauteil besonders bevorzugt mindestens ein Federelement, insbesondere mindestens zwei Federelemente, enthält oder daraus besteht.

9. Vorrichtung gemäß einem der vorhergehenden Ansprüche, **dadurch gekennzeichnet, dass** die Vorrichtung einen Aktor (16) enthält, der dazu geeignet ist, den Schlitten (8) auf der Grundfläche des Sockels (4) in Richtung Vereinzelungsposition zu bewegen, wobei der Aktor (16) bevorzugt ein Bauteil ausgewählt aus der Gruppe bestehend aus Federelement, elektromotorisch angetriebener Hebel, elektromotorisch angetriebene Kurvenscheibe, elektromotorisch angetriebene Exzenterscheibe und Kombinationen hiervon enthält oder daraus besteht.

10. Getränkesystem, enthaltend eine Vorrichtung gemäß einem der vorhergehenden Ansprüche, wobei das Getränkesystem bevorzugt
i) eine Kaffeemaschine aufweist; und/oder
ii) Greifer enthält, der zur Aufnahme eines von der Vorrichtung gemäß einem der Ansprüche 1 bis 9 vereinzelten Bechers (1) konfiguriert ist, wobei der Greifer besonders bevorzugt ausgewählt ist aus der Gruppe bestehend aus Knickarmgreifer, Gelenkarmgreifer, Portalsystemgreifer und Kombinationen hiervon.

11. Verwendung einer Vorrichtung gemäß einem der Ansprüche 1 bis 9 oder eines Getränkesystems gemäß Anspruch 10 zur Vereinzelung von Bechern (1) eines Becherstapels.

12. Verfahren zur Vereinzelung von Bechern (1) eines Becherstapels, umfassend ein Bewegen eines Abstreifelements eines beweglich auf einem Sockel (4) angeordneten Schlittens (8) zwischen einen letzten (1) und vorletzten Becher eines Becherstapels, wobei der letzte Becher (1) vom vorletzten Becher des Becherstapels getrennt wird, **dadurch gekennzeichnet, dass** der letzte Becher (1) über Schwerkraft durch eine Sockelöffnung (7) des Sockels (4) in eine Öffnung (12) einer elastischen Membran (11) fällt, die an einer Unterseite des Sockels (4) um die Sockelöffnung (7) fixiert ist, und dort von der elastischen Membran (11) gehalten wird.

13. Verfahren gemäß Anspruch 12, **dadurch gekennzeichnet, dass** es mit einer Vorrichtung gemäß einem der Ansprüche 1 bis 9 oder einem Getränkesystem gemäß Anspruch 10 durchgeführt wird.

## Claims

1. Device for separating cups (1) of a stack of cups, comprising
a) a quiver (2) with a round quiver opening (3) for receiving cups (1) of a stack of cups; and
b) a socket (4) with an upper base surface (5), a lower base surface (6) and a round socket opening (7) extending from the upper to the lower base surface (6) for receiving cups (1) of a stack of cups, the quiver (2) being fixed to the upper base surface (5) of the socket (4) in such a way that the round opening of the quiver (2) is arranged around the socket opening (7);
c) a slide (8) for separating cups (1) of a stack of cups, wherein the slide (8) is movably arranged on the upper base surface (5) of the socket (4),
wherein, in a rest position of the slide (8), a lower support element (9) of the slide (8) is configured to provide a lower support surface for a lowermost, last cup (1) of a stack of cups, and
wherein, in a separation position of the slide (8), the lower support element (9) of the slide (8) is configured to provide no lower support surface for the lowermost, last cup (1) of a stack of cups, and an upper support element (10) of the slide (8) is configured to provide an upper support surface for a penultimate cup of a stack of cups,
**characterized in that**
an elastic membrane (11) having an opening (12) is arranged on the lower base surface (6) of the socket (4), wherein the opening (12) of the elastic membrane (11) is arranged around the socket opening (7) and is smaller than the socket opening (7), wherein the elastic membrane (11) is configured to provide a support surface for cups (1) of a stack of cups,
wherein the slide (8) is configured, during a movement from the rest position to the separation position, to push a stripping element (17) of the upper support element (10) between the last and penultimate cup of a stack of cups and to separate the last cup from the penultimate cup, so that the last cup (1) falls by gravity through the socket opening (7) into the opening (12) of the elastic membrane (11) and is held by the elastic membrane (11).

2. Device according to claim 1, **characterized in that** the round socket opening (7) and/or round quiver opening (3) has a diameter which is larger than the largest edge diameter of the cups (1) of the stack of cups, preferably a diameter which is 1% to 10% larger, particularly preferably 2 to 8% larger, than the largest edge diameter of the cups (1) of a stack of cups.

3. Device according to any one of the preceding claims, **characterized in that** the first support element (9) and/or second support element (10)
i) of the slide (8) is/are not height-adjustable and/or width-adjustable; and/or
ii) provide a support surface for mouth rolls of cups (1) of a stack of cups.

4. Device according to any one of the preceding claims, **characterized in that** the lower support surface
i) is arranged substantially parallel to the upper base surface (5) of the socket (4), preferably at an angle in the range of 0° to 2°, preferably 0° to 1°, to the upper base surface (5) of the socket (4); and/or
ii) has a distance from the elastic membrane (11) which is in the range from 5 mm to 100 mm, preferably 10 mm to 80 mm, particularly preferably 20 mm to 70 mm, very particularly preferably 30 mm to 60 mm, especially 40 mm to 50 mm.

5. Device according to any one of the preceding claims, **characterized in that** the upper support surface, in particular the stripping element (17) of the upper support surface,
i) is designed wedge-shaped at least in some areas, with the tip of the wedge pointing in the direction of a vertical axis of a stack of cups in the device; and/or
ii) at a point closest to the socket opening (7), has a distance to the lower support surface which is smaller than the distance between two cups in a stack of cups and greater than the height of mouth rolls of the cups (1) in a stack of cups; and/or
iii) has a pitch at least in some areas, preferably in an area which is remote from the socket opening (7), the pitch having an pitch angle in the range from 5° to 60°, preferably 10° to 50°, particularly preferably 20° to 40°, especially 30° to 35°, and optionally extending over a length of 25 to 35 mm; and/or
iv) establishes a height difference along the upper support surface which is greater than the distance between two cups in a stack of cups to be separated, preferably at least 10%, particularly preferably at least 20%, very particularly preferably at least 50%, optionally a maximum of 100%, greater than the distance between two cups in the stack of cups.

6. Device according to any one of the preceding claims, **characterized in that** the elastic membrane (11)
i) has an opening (12) with a diameter which is smaller than the largest edge diameter of the cups (1) of the stack of cups, preferably 1% to 10%, preferably 2 to 8%, smaller than the largest edge diameter of the cups (1) of the stack of cups; and/or
ii) has a thickness in the range of 0.3 mm to 12 mm, preferably 0.5 mm to 10 mm, particularly preferably 1 mm to 5 mm; and/or
iii) comprises or consists of an elastomer, preferably comprising or consisting of a thermoplastic elastomer and/or a silicone elastomer; and/or
iv) has a Shore A hardness, according to DIN ISO 7619.1, in the range of 40° to 90° Shore A, preferably 50° to 70° Shore A, in particular 55° to 65° Shore A.

7. Device according to any one of the preceding claims, **characterized in that** the device comprises a bottom plate (13) with a round opening (14), the bottom plate (13) preferably
i) being arranged, preferably fixed, on the lower base surface (6) of the socket (4) in such a way that the round opening (14) of the base plate (13) is arranged around the socket opening (7);
ii) has a round opening (14) with a diameter that is at least as large as the diameter of the base opening (7); and/or
iii) fixing the elastic membrane (11) to the lower base surface (6) of the socket (4), the diameter of the round opening (14) of the bottom plate (13) being smaller than the maximum extension of the elastic membrane (11).

8. Device according to any one of the preceding claims, **characterized in that** the device comprises a reset element (15) which is adapted to move the slide (8) on the base surface of the socket (4) into the rest position, the reset element (15) preferably comprising or consisting of a component selected from the group consisting of a spring element, an electromotively driven lever, an electromotively driven cam disk, an electromotively driven eccentric disk and combinations thereof, wherein the component particularly preferably comprises or consists of at least one spring element, in particular at least two spring elements.

9. Device according to any one of the preceding claims, **characterized in that** the device includes an actuator (16) which is suitable to move the slide (8) on the base surface of the socket (4) towards the separation position, the actuator (16) preferably comprising or consisting of a component selected from the group consisting of a spring element, an electromotively driven lever, an electromotively driven cam disk, an electromotively driven eccentric disk and combinations thereof.

10. Beverage system, comprising a device according to any one of the preceding claims, wherein the beverage system preferably
i) comprises a coffee machine; and/or
ii) comprises a gripper configured to receive a cup (1) which is separated by the device according to any one of claims 1 to 9, wherein the gripper is particularly preferably selected from the group consisting of articulated arm gripper, jointed arm gripper, portal system gripper and combinations thereof.

11. Use of a device according to any one of claims 1 to 9, or a beverage system according to claim 10, for separating cups (1) of a stack of cups.

12. Method for separating cups (1) of a stack of cups, comprising moving a stripping element of a slide (8), which movably arranged on a socket (4), between a last (1) and penultimate cup of a stack of cups, wherein the last cup (1) is separated from the penultimate cup of the stack of cups, **characterized in that** the last cup (1) falls, by gravity, through a socket opening (7) of the socket (4), into an opening (12) of an elastic membrane (11) which is fixed to a lower side of the socket (4) around the socket opening (7), and is held there by the elastic membrane (11).

13. Method according to claim 12, **characterized in that** it is carried out using a device according to one of claims 1 to 9 or a beverage system according to claim 10.

## Revendications

1. Appareil permettant de séparer des gobelets (1) dans un empilement de gobelets, contenant
a) un logement (2) doté d'une ouverture de logement ronde (3) pour recevoir des gobelets (1) d'un empilement de gobelets ; et
b) une base (4) comportant une surface de base supérieure (5), une surface de base inférieure (6) et une ouverture de base ronde (7) s'étendant de la surface de base supérieure à la surface de base inférieure (6) pour recevoir des gobelets (1) d'un empilement de gobelets, dans lequel le logement (2) est fixé à la surface de base supérieure (5) de la base (4) de telle sorte que l'ouverture ronde du logement(2) est agencée autour de l'ouverture de base (7) ;
c) un chariot (8) pour séparer les gobelets (1) d'un empilement de gobelets, dans lequel le chariot (8) est agencé de manière mobile sur la surface de base supérieure (5) de la base (4),
dans lequel dans une position de repos du chariot (8), un élément de support inférieur (9) du chariot (8) est configuré pour fournir une surface de support inférieure pour un dernier gobelet (1) le plus bas d'un empilement de gobelets, et
dans lequel, dans une position de séparation du chariot (8), l'élément de support inférieur (9) du chariot (8) est configuré pour ne pas offrir de surface de support inférieure au dernier gobelet (1) le plus bas d'un empilement de gobelets et un élément de support supérieur (10) du chariot (8) est configuré pour fournir une surface de support supérieure pour un avant-dernier gobelet d'un empilement de gobelets,
**caractérisé en ce que**
une membrane élastique (11) est agencée sur la surface de base inférieure (6) de la base (4), qui présente une ouverture (12), dans lequel l'ouverture (12) de la membrane élastique (11) est agencée autour de l'ouverture de base (7) et est plus petite que l'ouverture de base (7), dans lequel la membrane élastique (11) est configurée pour fournir une surface de support pour les gobelets (1) d'un empilement de gobelets,
dans lequel le chariot (8) est configuré, lors du passage de la position de repos à la position de séparation, pour déplacer un élément de retrait (17) de l'élément de support supérieur (10) entre le dernier et l'avant-dernier gobelet d'un empilement de gobelets et pour séparer le dernier de l'avant-dernier gobelet, de sorte que le dernier gobelet (1) chute à travers l'ouverture de base (7), sous l'effet de la force de gravité, dans l'ouverture (12) dans la membrane élastique (11) et est retenu par la membrane élastique (11).

2. Dispositif selon la revendication 1, **caractérisé en ce que** l'ouverture de base ronde (7) et/ou l'ouverture de logement ronde (3) présente un diamètre qui est supérieur au plus grand diamètre de bord des gobelets (1) de l'empilement de gobelets, de préférence un diamètre de 1 % à 10 % plus grand, de manière particulièrement préférée de 2 à 8 % plus grand, que le plus grand diamètre de bord du gobelet (1) d'un empilement de gobelets.

3. Dispositif selon l'une quelconque des revendications précédentes, **caractérisé en ce que** le premier élément de support (9) et/ou le second élément de support (10)
i) du chariot (8) n'est/ne sont pas réglables en hauteur et/ou en largeur ; et ou
ii) des ourlets de gobelets (1) d'un empilement de gobelets fournissent une surface de support.

4. Dispositif selon l'une des revendications précédentes, **caractérisé en ce que** la surface de support inférieure
i) est agencée parallèlement à la surface de base supérieure (5) de la base (4), de préférence est agencée selon un angle compris entre 0° et 2°, de préférence de 0° à 1°, par rapport à la surface de base supérieure (5) de la base (4) ; et ou
ii) présente une distance par rapport à la membrane élastique (11) qui est comprise entre 5 mm et 100 mm, de préférence entre 10 mm et 80 mm, de manière particulièrement préférée entre 20 mm et 70 mm, de manière tout particulièrement préférée entre 30 mm et 60 mm, en particulier entre 40 mm et 50 mm.

5. Dispositif selon l'une quelconque des revendications précédentes, **caractérisé en ce que** la surface de support supérieure, en particulier l'élément de retrait (17) de la surface de support supérieure,
i) est au moins par endroits en forme de coin, dans lequel la pointe du coin est dirigée dans la direction d'un axe vertical d'un empilement de gobelets situé dans le dispositif; et ou
ii) présente en un point qui est le plus proche de l'ouverture de base (7), une distance par rapport à la surface de support inférieure qui est inférieure à la distance entre deux gobelets dans un empilement de gobelets et supérieure à la hauteur d'ourlets des gobelets (1) dans un empilement de gobelets ; et ou
iii) présente, au moins par endroits, de préférence dans une zone qui est éloignée de l'ouverture de base (7), une montée, dans lequel la montée présente un angle d'inclinaison compris entre 5° et 60°, de préférence entre 10° et 50°, de manière particulièrement préférée entre 20° et 40°, notamment entre 30° et 35°, et s'étend facultativement sur une longueur de 25 à 35 mm ; et ou
iv) établie une différence de hauteur le long de la surface de support supérieure, qui est supérieure à la distance entre deux gobelets dans un empilement de gobelets à séparer, de préférence qui est supérieure d'au moins 10 %, de manière particulièrement préférée d'au moins 20 %, de manière tout particulièrement préférée d'au moins 50 %, facultativement d'un maximum de 100 % à la distance entre deux gobelets dans l'empilement de gobelets.

6. Dispositif selon l'une quelconque des revendications précédentes, **caractérisé en ce que** la membrane élastique (11)
i) présente une ouverture (12) dont le diamètre est inférieur au plus grand diamètre de bord des gobelets (1) de l'empilement de gobelets, de préférence inférieur de 1 à 10 %, de préférence de 2 à 8 %, au plus grand diamètre de bord des gobelets (1) d'un empilement de gobelets ; et ou
ii) présente une épaisseur dans la plage de 0,3 mm à 12 mm, de préférence de 0,5 mm à 10 mm, de manière particulièrement préférée de 1 mm à 5 mm ; et ou
iii) contient ou est constitué d'un élastomère, contient ou est de préférence constitué d'un élastomère thermoplastique et/ou d'un élastomère de silicone ; et ou
iv) présente une dureté Shore A selon la norme DIN ISO 7619.1 comprise entre 40 et 90 Shore A, de préférence entre 50 et 70 Shore A, en particulier entre 55 et 65 Shore A.

7. Dispositif selon l'une quelconque des revendications précédentes, **caractérisé en ce que** le dispositif contient une plaque de base (13) avec une ouverture ronde (14), dans lequel la plaque de base (13), de préférence,
i) est agencée, de préférence fixée, sur la surface de base inférieure (6) de la base (4), de telle sorte que l'ouverture ronde (14) de la plaque de base (13) est agencée autour de l'ouverture de base (7) ;
ii) présente une ouverture ronde (14) dont le diamètre est au moins aussi grand que le diamètre de l'ouverture de base (7) ; et ou
iii) fixe la membrane élastique (11) fixée à la surface de base inférieure (6) de la base (4), dans lequel le diamètre de l'ouverture ronde (14) de la plaque de base (13) est inférieur à l'étendue maximale de la membrane élastique (11).

8. Dispositif selon l'une quelconque des revendications précédentes, **caractérisé en ce que** le dispositif contient un élément de rappel (15) qui est adapté pour déplacer le chariot (8) sur la surface de base de la base (4) vers la position de repos, dans lequel l'élément de rappel (15) contient ou est constitué de préférence d'un composant choisi dans le groupe constitué d'un élément ressort, d'un levier entraîné par un moteur électrique, d'un disque à came entraîné par un moteur électrique, d'un disque excentrique entraîné par un moteur électrique et de combinaisons de ceux-ci, dans lequel le composant contenant ou est constitué de manière particulièrement préférée d'au moins un élément ressort, en particulier d'au moins deux éléments ressort.

9. Dispositif selon l'une quelconque des revendications précédentes, **caractérisé en ce que** le dispositif contient un actionneur (16) qui est adapté pour déplacer le chariot (8) sur la surface de base de la base (4) dans la direction de la position de séparation, dans lequel l'actionneur (16) contient ou est constitué de préférence d'un composant choisi dans le groupe constitué d'un élément ressort, d'un levier entraîné par un moteur électrique, d'un disque à came entraîné par un moteur électrique, d'un disque excentrique entraîné par un moteur électrique et de combinaisons de ceux-ci.

10. Système de boissons contenant un dispositif selon l'une quelconque des revendications précédentes, dans lequel le système de boissons comprend de préférence
i) une machine à café ; et ou
ii) un dispositif de préhension qui est configuré pour recevoir un gobelet (1) séparé par le dispositif selon l'une quelconque des revendications 1 à 9, dans lequel le dispositif de préhension est choisi de préférence dans le groupe constitué des dispositifs de préhension à bras articulés, des dispositifs de préhension à bras de liaison, des dispositifs de préhension à système de portique et des combinaisons de ceci.

11. Utilisation d'un dispositif selon l'une quelconque des revendications 1 à 9 ou d'un système de boissons selon la revendication 10 pour séparer des gobelets (1) dans un empilement de gobelets.

12. Procédé de séparation de gobelets (1) dans un empilement de gobelets, comprenant le déplacement d'un élément de retrait d'un chariot (8) agencé de manière mobile sur une base (4) entre un dernier (1) et un avant-dernier gobelet d'un empilement de gobelets, dans lequel le dernier gobelet (1) est séparé de l'avant-dernier gobelet de l'empilement de gobelets, **caractérisé en ce que** le dernier gobelet (1), sous l'effet d'une force de gravité, chute à travers une ouverture de base (7) de la base (4), dans une ouverture (12) d'une membrane élastique (11) qui est fixée à une face inférieure de la base (4) autour de l'ouverture de la base (7), et y est maintenue par la membrane élastique (11).

13. Procédé selon la revendication 12, **caractérisé en ce qu'**il est réalisé avec un dispositif selon l'une quelconque des revendications 1 à 9 ou un système de boissons selon la revendication 10.
